# EUROPÄISCHE PATENTSCHRIFT

(11) **EP 1 176 301 B1**
(45) Veröffentlichungstag und Bekanntmachung des Hinweises auf die Patenterteilung: **15.11.2006**
(21) Anmeldenummer: 01113698.3
(22) Anmeldetag: 21.06.2001
(51) Int. Cl.: F02F 7/00, F02B 67/10

(54) **Zylinderkurbelgehäuse einer Brennkraftmaschine**
Crank case for an internal combustion engine
Bâtiment d'un moteur à combustion interne

(30) Priorität: 25.07.2000 DE 10036130
(43) Veröffentlichungstag der Anmeldung: 30.01.2002
(73) Patentinhaber: Volkswagen Aktiengesellschaft, 38436 Wolfsburg (DE)
(72) Erfinder: Albert, Werner Dr., 38154 Königslutter (DE); Nederkorn, Walter, 38518 Gifhorn (DE)

(56) Entgegenhaltungen:
- EP-B- 0 618 354
- DE-A- 3 226 690
- DE-C- 3 532 695
- JP-A- 57 049 024
- US-A- 4 583 367

## Beschreibung

Die Erfindung betrifft ein Zylinderkurbelgehäuse einer Brennkraftmaschine, insbesondere eines Kraftfahrzeuges, mit einem Ladeluftverdichter und einer Ladeluftverdichterstütze zum Haltern des Ladeluftverdichters am Zylinderkurbelgehäuse, gemäß dem Oberbegriff des Anspruchs 1.

Ein derartiges Kurbelgehäuse ist aus der gattungsgemäßen JP 9242549 A bekannt. Eine Schmierung und Kühlung von Lagern eines Abgasturboladers erfolgt über einen Ölkreislauf der Brennkraftmaschine. Hierzu ist es aus der JP 9236019 A bekannt, eine separate Abgasturboladerstütze mit integriertem Ölvorlauf und Ölrücklauf für diese Kühlung zu versehen. Eine vergleichbare Lösung ist mit der JP 57049024 A offenbart, wobei ein Turbolader direkt auf der Außenwandung eines Motorkörpers befestigt ist. Des Weiteren wird mit der DE 3226690 A1 ein am Zylinderkolbengehäuse einer Brennkraftmaschine angeordneter Träger mit einem Tragarm zur Befestigung eines Abgasturboladers offenbart. Der Tragarm umfasst eine Bodenplatte, die auf einstückig mit dem Kurbelgehäuse verbundenen Ansätzen desselben befestigbar ist.

Der vorliegenden Erfindung liegt die Aufgabe zugrunde, ein Kurbelgehäuse der obengenannten Art bzgl. Bauraum und Montageaufwand weiter zu verbessern.

Diese Aufgabe wird erfindungsgemäß durch ein Kurbelgehäuse der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es zunächst vorgesehen, daß die Abgasturboladerstütze einstückig mit dem Kurbelgehäuse ausgebildet ist.

Dies hat den Vorteil, daß zusätzliche, separate Bauteile für die Befestigung des Abgasturboladers entfallen, so daß sich eine einfache, schnelle und kostengünstige Montage der Brennkraftmaschine ergibt.

Ferner sind Kanäle für eine Kühlwasserversorgung des Abgasturbolader in die Abgasturboladerstütze integriert, woraus sich der entsprechende Anschluß an den Kühlwasserkreislauf automatisch mit der Montage des Abgasturboladers an der Abgasturbotaderstütze ergibt, ohne daß dafür zusätzliche Schlauchverbindung erforderlich sind. Dies vereinfacht die Montage des Abgasturboladers weiter.

Beispielsweise ist die Abgasturboladerstütze in einem mittleren Bereich am Übergang vom Kurbelgehäuse zum Zylindergehäuse am Zylinderkurbelgehäuse ausgebildet.

Zweckmäßigerweise weist die Abgasturboladerstütze einen Flanschabschnitt zum Befestigen des Abgasturboladers auf, der sich bevorzugt senkrecht bzgl. einer Mittelachse des Zylinderkurbelgehäuses von diesem erhebt.

Dadurch, daß Ölversorgungskanäle für den Abgasturbolader in die Abgasturboladerstütze integriert sind, ergibt sich der entsprechende Anschluß an den Ölkreislauf automatisch mit der Montage des Abgasturboladers an der Abgasturboladerstütze, ohne daß dafür zusätzliche Schlauchverbindung erforderlich sind. Dies vereinfacht die Montage des Abgasturboladers.

Dabei ist die Erfindung am Beispiel eines Abgasturboladers beschrieben Vorteilhaft kann eine derartige in das Zylinderkurbelgehäuse integrierte bzw. einstückig mit diesem ausgebildete Aufnahmestütze aber auch für sämtliche anderen Ladeluftverdichtertypen einer Brennkraftmaschine, wie z.B. mechanisch angetriebene Kompressoren verwendet werden.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: einen Teil eines erfindungsgemäßen Zylinderkurbelgehäuses im Querschnitt,
- Fig. 2: in einem weiteren Querschnitt unterhalb der Zeichnungsebene von Fig. 1,
- Fig. 3: einen Teil des erfindungsgemäßen Zylinderkurbelgehäuses in Aufsicht und
- Fig. 4: in einer Schnittansicht unterhalb der Zeichnungsebene von Fig. 3.

Die in Fig. 1 dargestellte bevorzugte Ausführungsform eines erfindungsgemäßen Zylinderkurbelgehäuses 10 umfaßt mehrere Zylinderbohrungen 12, einen Zylindergehäuseteil 14, einen Kurbelraum 16, in dem eine nicht dargestellte Kurbelwelle angeordnet ist, ein Kurbelgehäuseteil 18 sowie einen Öllängskanal 20. In einem Bereich des Zylindergehäuseteiles 14 benachbart zum Kurbelgehäuseteil 18 ist einstückig mit dem Zylinderkurbelgehäuse 10 eine Abgasturboladerstütze 22 ausgebildet. Die Abgasturboladerstütze 22 umfaßt einen Flanschabschnitt 24 mit einem Flansch 26 zum daran Befestigen eines nicht dargestellten Abgasturboladers am Zylinderkurbelgehäuse 10.

Wie aus Fig. 2 ersichtlich, ist in dem Flanschabschnitt 24 neben Befestigungsbohrungen 28 (vgl. auch Fig. 4) zum Befestigen des Abgasturboladers am Flansch 26 zusätzlich eine Ölrücklauföffnung 30 mit einem Ölrücklaufkanal 32 ausgebildet. Die Ölrücklauföffnung 30 fluchtet mit einer entsprechenden Bohrung im Abgasturbolader, so daß dieser mit der Befestigung am Flansch 26 automatisch mit dem in den Flanschabschnitt 24 integrierten Ölrücklauf 30, 32 verbunden ist. Der Ölrücklaufkanal 32 mündet in nicht näher dargestellter weise zurück in den Kurbelraum 16, so daß aus dem Abgasturbolader zurückgeführtes Öl dem Ölsumpf im Kurbelgehäuseteil 18 zuströmt. Neben der Funktion der Schmierung von Lagern des Abgasturboladers hat dieses Öl auch die Funktion Abwärme aufgrund der Verdichtung von Luft vom Abgasturbolader abzuführen, was eine Beladung der Zylinder 12 mit vorverdichteter Luft weiter verbessert.

Aus Fig. 3 ist ferner ersichtlich, daß der Flansch 26 neben der Ölrücklauföffnung 30 zusätzlich eine Ölzulauföffnung 34 aufweist, welche bei am Flansch 26 befestigten Abgasturbolader mit einer entsprechenden Bohrung in diesem Fluchtet, so daß der Abgasturbolader mit der Befestigung am Flansch 26 automatisch mit dem in den Flanschabschnitt 24 integrierten Ölzulauf 34 verbunden ist.

Wie im Detail aus Fig. 4 ersichtlich, ist die mit gestrichelter Linie angedeutete Ölzulauföffnung 34 des Flansches 26 mit einer Stichbohrung 36 verbunden. Diese Stichbohrung 36 seht in Kontakt mit dem Öllängskanal 20 und ist an einem gegenüberliegenden Ende 38 verschlossen. Auf diese Weise ist die Stichbohrung ein in den Flanschabschnitt 24 integrierter Ölzulaufkanal 36 für den Abgasturbolader, so daß sich eine Verbindung des Abgasturboladers zur Ölversorgung des Zylinderkurbelgehäuses 10 ergibt.

In der dargestellten beispielhaften Ausführungsform ist die Abgasturboladerstütze 22 integral mit dem Zylinderkurbelgehäuse an einer Seitenwandung desselben ausgebildet.

Zusätzlich sind in den Flanschabschnitt 24 nicht dargestellte Kühlwasserkanäle integriert, welche mit einem nicht dargestellten Kühlwassersystem des Zylinderkurbelgehäuses 10 in Verbindung stehen. Dies dient einer entsprechenden Kühlung des Abgasturboladers bzw. einem Abtransport von Wärmeenergie aus diesem, die sich aufgrund der Komprimierung der Luft ergibt.

## Patentansprüche

1. Zylinderkurbelgehäuse (10) einer Brennkraftmaschine, insbesondere eines Kraftfahrzeuges, mit einem Ladeluftverdichter und einer Ladeluftverdichterstütze (22) zum Haltern des Ladeluftverdichters am Zylinderkurbelgehäuse (10), wobei die Ladeluftverdichterstütze (22) einstückig mit dem Zylinderkurbelgehäuse (10) ausgebildet ist, **dadurch gekennzeichnet, daß** Kanäle für eine Kühlwasserversorgung des Ladeluftverdichters in die Ladeluftverdichterstütze (22) integriert sind.

2. Zylinderkurbelgehäuse (10) nach Anspruch 1, **dadurch gekennzeichnet, daß** der Ladeluftverdichter als Abgasturbolader ausgebildet ist, dessen Abgasturboladerstütze (22) einstückig mit dem Zylinderkurbelgehäuse (10) ausgebildet ist.

3. Zylinderkurbelgehäuse (10) nach Anspruch 1, **dadurch gekennzeichnet, daß** die Ladeluftverdichterstütze (22) in einem mittleren Bereich am Übergang von einem Kurbelgehäuseteil (18) zu einem Zylindergehäuseteil (14) am Zylinderkurbelgehäuse (10) ausgebildet ist.

4. Zylinderkurbelgehäuse (10) nach Anspruch 1 oder 2, **dadurch gekennzeichnet, daß** die Stütze (22) einen Flanschabschnitt (24) zum Befestigen des Abgasturboladers aufweist.

5. Zylinderkurbelgehäuse (10) nach Anspruch 4, **dadurch gekennzeichnet, daß** sich der Flanschabschnitt (24) senkrecht bzgl. einer Mittelachse (40) des Zylinderkurbelgehäuses (10) von diesem erhebt.

6. Zylinderkurbelgehäuse (10) nach einem der vorhergehenden Ansprüche, **dadurch gekennzeichnet, daß** Ölversorgungskanäle (32, 36) für den Ladeluftverdichter, insbesondere den Abgasturbolader in die Abgasturboladerstütze (22) integriert sind.

7. Brennkraftmaschine, insbesondere eines Kraftfahrzeuges, mit einem Ladeluftverdichter, vorzugsweise einem Abgasturbolader und mit einem Zylinderkurbelgehäuse (10), **dadurch gekennzeichnet, daß** das Zylinderkurbelgehäuse (10) gemäß wenigstens einem der vorhergehenden Ansprüche ausgebildet ist.

## Claims

1. Cylinder crankcase (10) for an internal combustion engine, in particular for a motor vehicle, having a charge air compressor and a charge air compressor bracket (22) for mounting the charge air compressor on the cylinder crankcase (10), the charge air compressor bracket (22) being of one-piece construction with the cylinder crankcase (10), **characterized in that** ducts for supplying cooling water to the charge air compressor are incorporated into the charge air compressor bracket (22).

2. Cylinder crankcase (10) according to Claim 1, **characterized in that** the charge air compressor takes the form of an exhaust-gas turbocharger, whose exhaust-gas turbocharger bracket (22) is of one-piece construction with the cylinder crankcase (10) .

3. Cylinder crankcase (10) according to Claim 1, **characterized in that** the charge air compressor bracket (22) is constructed on the cylinder crankcase (10) in a central area at the point of transition between a crankcase part (18) and a cylinder block part (14).

4. Cylinder crankcase (10) according to Claim 1 or 2, **characterized in that** the bracket (22) comprises a flange portion (24) for attachment of the exhaust-gas turbocharger.

5. Cylinder crankcase (10) according to Claim 4, **characterized in that** the flange portion (24) extends from the cylinder crankcase (10) perpendicularly relative to a central axis (40) of the latter.

6. Cylinder crankcase (10) according to any one of the preceding claims, **characterized in that** oil supply ducts (32, 36) for the charge air compressor, in particular the exhaust-gas turbocharger, are incorporated into the exhaust-gas turbocharger bracket (22).

7. Internal combustion engine, in particular for a motor vehicle, having a charge air compressor, preferably an exhaust-gas turbocharger, and having a cylinder crankcase (10), **characterized in that** the cylinder crankcase (10) is constructed according to at least one of the preceding claims.

## Revendications

1. Carter moteur (10) d'un moteur à combustion interne, notamment d'un véhicule automobile, comprenant un compresseur d'air de suralimentation et un support de compresseur d'air de suralimentation (22) pour fixer le compresseur d'air de suralimentation sur le carter moteur (10), le support de compresseur d'air de suralimentation (22) étant réalisé d'une seule pièce avec le carter moteur (10), **caractérisé en ce que** des canaux sont intégrés dans le support du compresseur d'air de suralimentation (22) pour alimenter le compresseur d'air de suralimentation en eau de refroidissement.

2. Carter moteur (10) selon la revendication 1, **caractérisé en ce que** le compresseur d'air de suralimentation est réalisé sous la forme d'un turbocompresseur à gaz d'échappement, dont le support de compresseur d'air de suralimentation (22) est réalisé d'une seule pièce avec le carter moteur (10).

3. Carter moteur (10) selon la revendication 1, **caractérisé en ce que** le support de compresseur d'air de suralimentation (22) est réalisé dans une région central au niveau de la transition d'une partie du carter moteur côté vilebrequin (18) à une partie du carter moteur côté cylindres (14) sur le carter moteur (10).

4. Carter moteur (10) selon la revendication 1 ou 2, **caractérisé en ce que** le support (22) présente une portion de bride (24) pour fixer le turbocompresseur à gaz d'échappement.

5. Carter moteur (10) selon la revendication 4, **caractérisé en ce que** la portion de bride (24) est surélevée perpendiculairement par rapport à un axe médian (40) du carter moteur (10) au-dessus de celui-ci.

6. Carter moteur (10) selon l'une quelconque des revendications précédentes, **caractérisé en ce que** des canaux d'alimentation en huile (32, 36) pour le compresseur d'air de suralimentation, notamment le turbocompresseur à gaz d'échappement, sont intégrés dans le support de compresseur d'air de suralimentation (22).

7. Moteur à combustion interne, notamment d'un véhicule automobile, comprenant un compresseur d'air de suralimentation, de préférence un turbocompresseur à gaz d'échappement, et comprenant un carter moteur (10), **caractérisé en ce que** le carter moteur (10) est réalisé selon au moins l'une quelconque des revendications précédentes.
